# EUROPÄISCHE PATENTSCHRIFT

(11) **EP 2 329 135 B1**
(45) Veröffentlichungstag und Bekanntmachung des Hinweises auf die Patenterteilung: **25.05.2016**
(21) Anmeldenummer: 09783429.5
(22) Anmeldetag: 25.09.2009
(51) Int. Cl.: F02N 11/10

(54) **STARTER FÜR EINE BRENNKRAFTMASCHINE**
STARTER FOR AN INTERNAL COMBUSTION ENGINE
DEMARREUR POUR UN MOTEUR A COMBUSTION INTERNE

(30) Priorität: 29.09.2008 DE 102008042442
(43) Veröffentlichungstag der Anmeldung: 08.06.2011
(73) Patentinhaber: Robert Bosch GmbH, 70442 Stuttgart (DE)
(72) Erfinder: WAGNER, Carlos Baldur, 13274-610 Valinhos-SP-Brasilien (BR)
(86) Internationale Anmeldenummer: PCT/EP2009/062455
(87) Internationale Veröffentlichungsnummer: WO 2010/034818

(56) Entgegenhaltungen:
- EP-A2- 0 258 776
- DE-A1- 10 113 733
- DE-A1- 19 950 956
- DE-A1-102004 018 357
- DE-A1-102004 036 579
- DE-A1-102004 043 894

## Beschreibung

Die Erfindung betrifft einen Starter für eine Brennkraftmaschine, mit einer elektrischen Anschlusseinrichtung, die zumindest einen Zuleitungsbereich, einen Haltebereich und einen Schmelzbereich aufweist, wobei der Haltebereich zumindest teilweise in einem Isolierteil des Starters angeordnet ist.

### Stand der Technik

Elektrische Starter für Brennkraftmaschinen, insbesondere von Kraftfahrzeugen, weisen zum Schutz vor Überhitzung im Überlastfalle oder bei nicht bestimmungsgemäßer Verwendung eine Sicherungsfunktion auf, durch die der elektrische Stromkreis getrennt werden kann. Diese kann durch eine Sicherung im herkömmlichen Sinne realisiert sein, oder aber durch ein Bauteil des Starters, das eine solche Sicherungsfunktion aufweist. Beispielsweise kann eine Stromzuleitung so ausgebildet sein, dass sie im Überlastfall, wie sie beispielsweise bei langer Starterbetätigung mit eingelegtem Gang oder im Blockierfalle vorkommen kann, an einer definierten Stelle thermisch überhitzt und aufschmilzt, wobei der elektrische Stromfluss durch eben dieses Bauteil unterbrochen wird, so dass der Starter nicht mehr mit Betriebsspannung versorgt wird und so eine weitergehende Beschädigung des Starters oder des Fahrzeugs verhindert wird, wie dies in sehr ungünstigen Fällen vorkommen könnte. Insbesondere wird somit auch vermieden, dass Bauteile außerhalb des Starters überhitzen, beispielsweise die Zuleitungskabel zum Starter. Derartige Sicherungsfunktionen werden in modernen Ausführungen durch eine gezielte Querschnittsverengung ("Flaschenhals") von Leitern dargestellt, die den Strom in das Gehäuse des Starters einführen, wie z.B. in DE102004043894 offenbart. Diese Starter weisen hierzu eine Anschlusseinrichtung auf, die zumindest einen Zuleitungsbereich, einen Haltebereich und einen Schmelzbereich aufweist. Der Haltebereich ist hierbei zum Halten der Anschlusseinrichtung zumindest teilweise in einem Isolierteil des Starters angeordnet. In sehr ungünstigen Fällen kann bei einer solchen Dauerbelastung, die noch nicht zum Durchbrennen des Schmelzbereichs zur Ausübung der Sicherungsfunktion führt, aber bereits eine sehr starke Erhitzung der Anschlusseinrichtung bewirkt, ein Anschmelzen des Isolierbereichs in geringem Umfange stattfinden, das zu einer unerwünschten Migration der Anschlusseinrichtung innerhalb des Isolierteils führen kann, wenn in ungünstiger Weise eine Kraftbeaufschlagung erfolgt. In sehr ungünstigen und seltenen Fällen kann es hierbei vorkommen, dass spannungsführende Teile der Anschlusseinrichtung an solche Teile des Starters gelangen, die auf Massepotential liegen. In sehr ungünstigen Fällen können hierdurch Kurzschlüsse und andere Beschädigungen des Starters oder des Fahrzeugs eintreten.

Aufgabe der Erfindung ist es, einen Starter der gattungsgemäßen Art bereitzustellen, der diese geschilderten Probleme vermeidet und auch bei nicht bestimmungsgemäßer Verwendung eine thermisch bedingte Verlagerung der Anschlusseinrichtung vermeidet. Gleichzeitig soll ein Starter bereitgestellt werden, der mit der gewünschten Sicherungsfunktion preisgünstig herstellbar ist.

### Offenbarung der Erfindung

Hierzu wird ein Starter für eine Brennkraftmaschine vorgeschlagen, mit einer elektrischen Anschlusseinrichtung, die zumindest einen Zuleitungsbereich, einen Haltebereich und einen Schmelzbereich aufweist, wobei der Haltebereich zumindest teilweise in einem Isolierteil des Starters angeordnet ist. Dabei ist vorgesehen, dass der Haltebereich zumindest bereichsweise mit einer thermisch stabilen Umhüllung ummantelt und die Umhüllung zumindest teilweise in dem Isolierteil angebettet ist. Der Haltebereich der Anschlusseinrichtung ist demzufolge zumindest bereichsweise thermisch stabil umhüllt, wobei diese Umhüllung zumindest abschnittsweise in dem Isolierteil eingebettet ist. Zwischen Isolierteil und Anschlusseinrichtung liegt demzufolge die thermisch stabile Umhüllung. Auf diese Weise wird verhindert, dass die bei Überlastung durch den hohen Stromfluss auftretende starke Erwärmung der Anschlusseinrichtung, insbesondere im Bereich des Schmelzbereichs, wobei die Hitze auf den Haltebereich übergeht, in unerwünschter Weise auf das Isolierteil übertragen wird. Die Umhüllung ist hierbei selbst thermisch stabil, verändert also ihre Formgebung bei Hitzebeaufschlagung nicht. Bevorzugt ist sie auch so ausgebildet, dass sie nur einen relativ geringen Wärmedurchtritt erlaubt, also thermisch isolierend zwischen dem Haltebereich und dem Isolierteil wirkt.

In einer Ausführungsform ist das Isolierteil ein Kunststoffteil. Eine Ausbildung von Isolierteilen als Kunststoffteile lässt deren einfache und preisgünstige Herstellung zu. Insbesondere ist es möglich, im Zuge der Herstellung des Kunststoffteils andere Komponenten zu integrieren, beispielsweise einzuspritzen oder zu umspritzen, so dass eine Einbettung und Halterung im Isolierteil auf sehr einfache Weise machbar ist.

In einer bevorzugten Ausführungsform ist das Isolierteil ein Polyamidteil. Polyamid ist preisgünstig und formstabil. Gleichzeitig lässt es eine weitgehende Konstruktions- und Herstellungsfreiheit zur Schaffung auch schwieriger Formgebungen.

In einer bevorzugten Ausführung ist die Umhüllung aus Kunststoff, insbesondere Hartplastik, aus Keramik, aus Glas und/oder aus einem Gummi. Die Umhüllung wird demzufolge aus einem Material hergestellt, das in Bezug auf die zu erwartende thermische Belastung und den verfügbaren Kostenrahmen zu seiner Herstellung und Anbringung gewählt wird. Sie kann hierbei aus Kunststoff, insbesondere aus Hartplastik, bestehen, was den Vorteil der einfachen und kostengünstigen Herstellung hat, wobei der Kunststoff eine gewisse Temperaturstabilität aufweisen muss. Sie kann aus Keramik bestehen, (wobei die Herstellung teurer ist, die Hitzebeständigkeit aber deutlich besser als bei Kunststoff), aus Glas und/oder aus einem Gummi.

Besonders bevorzugt besteht die Umhüllung aus elektrisch isolierendem Material. Nicht nur die thermische Isolierung des Haltebereichs zum Isolierteil, sondern auch die elektrische Isolierung ist in sehr vorteilhafter Weise geeignet, einen unerwünschten Kontakt des Haltebereichs und/oder der Anschlusseinrichtung als ganzer mit masseführenden Teilen des Starters zu vermeiden. Während die Umhüllung als solche ein Wandern des heißen Haltebereichs und damit der Anschlusseinrichtung im mechanisch aufgrund thermischer Einwirkung instabil gewordenen Isolierteil insgesamt verhindert, verhindert die elektrisch isolierende Ausführung der Umhüllung in vorteilhafter Weise einen direkten Kontakt des Haltebereichs, der von der Umhüllung umgeben ist, mit anderen elektrisch leitenden Bauteilen des Starters oder seiner Umgebung, insbesondere mit solchen, die auf Massepotential liegen.

In einer Ausführungsform ist die Umhüllung auf den Haltebereich aufgeschmolzen. Die Umhüllung kann auf vielfältige Weise auf den Haltebereich oder auf einen Abschnitt des Haltebereichs aufgebracht werden. Bei geeigneter Materialauswahl für die Umhüllung ist das Aufschmelzen eine einfache und kostengünstige Möglichkeit, die Umhüllung des Haltebereichs darzustellen; insbesondere bei Ausführungsformen aus Glas wird sich diese Herstellungsweise als kostengünstig erweisen. In anderen Ausführungsformen wird die Umhüllung auf den Haltebereich aufgepresst, aufgeschoben oder aufgesintert.

In einer ganz besonders bevorzugten Ausführungsform ist die Umhüllung mit dem Haltebereich formschlüssig verbunden. Auf diese Weise wird verhindert, dass die Umhüllung relativ zum Haltebereich beweglich werden kann; insbesondere bei starker mechanischer Belastung oder bei hoher thermischer Belastung kann so vermieden werden, dass sich die Umhüllung zumindest bereichsweise von dem Haltebereich löst und der Haltebereich innerhalb der Umhüllung eine Relativbewegung ausführen kann.

In einer Ausführungsform ist die elektrische Anschlusseinrichtung ein Leiterblech. Damit ist gemeint, dass eine im Wesentlichen längs und flächig erstreckte, metallische Ausführungsform zur Stromdurchführung in das Gehäuse des Starters zu dessen Betrieb vorgesehen ist, nämlich eben das Leiterblech. Leiterbleche werden als einfach herstellbare, insbesondere stanz- und prägbare Leiter verwendet.

In einer bevorzugten Ausführungsform führt die elektrische Anschlusseinrichtung von einem Einrückrelais des Starters kommend zu einem Kommutator des Starters. Dabei können zwischen Einrückrelais und Kommutator selbstverständlich ein weiteres Bauteil, beispielsweise eine Bürstenplatte, beziehungsweise mehrere weitere Bauteile angeordnet sein. Das Einrückrelais hat die Aufgabe, den Starter bei Betätigen eines Startknopfes oder des Zündschlüssels im Zündschloss einzuschalten und hierbei in gängigen Ausführungsformen das Ausrücken eines Starterritzels in ein entsprechendes Zahnrad der Brennkraftmaschine zu deren mechanischem Antrieb zur Einleitung des Startvorgangs der Brennkraftmaschine zu bewirken. Das Startrelais führt demzufolge den Betriebstrom für den Starter zu dem Kommutator, der die Rotorwicklungen mit Betriebsstrom versorgt; gleichzeitig kann vorgesehen sein, dass die elektrische Anschlusseinrichtung ebenso die Statorwicklungen elektrisch anbindet.

Weitere vorteilhafte Ausführungsformen ergeben sich aus den Unteransprüchen und aus Kombinationen derselben.

### Kurze Beschreibung der Zeichnungen

Die Erfindung wird nachfolgend anhand eines Ausführungsbeispiels näher erläutert, ohne aber hierauf beschränkt zu sein.

### Es zeigen

- Figur 1: einen Teilschnitt durch einen erfindungsgemäßen Starter;
- Figur 2: eine Darstellung der Stromdurchführung mittels Anschlusseinrichtung durch das Startergehäuse; und
- Figur 3: die Anschlusseinrichtung mit der erfindungsgemäßen Umhüllung.

### Ausführungsform(en) der Erfindung

Figur 1 zeigt einen elektrischen Starter 1 für eine nicht dargestellte Brennkraftmaschine. Der Starter 1 weist in einem Gehäuse 2 beziehungsweise 2' auf einer Welle 3 drehbar gelagert einen Rotor 4 und diesen umgebende Statorwicklungen 5 auf, wobei endseitig auf der Welle 3 axial ausrückbar ein Ritzel 6 eines Freilaufgetriebes angeordnet ist. An dem Gehäuse 2' ist in einem separaten Relaisgehäuse 7 ein Einrückrelais 8 angeordnet, das den Stromfluss zu Wicklungen des Rotors 4 und zu den Statorwicklungen 5 im Gehäuse 2 des Starters 1 einschaltet und über einen Einrückhebel 9 das Ausrücken und Einspuren des Ritzels 6 ermöglicht. Stirnseitig, an der dem Ritzel 6 abgewandten Seite des Relaisgehäuses 7, ist ein Stromanschluss 10 in einer Ausführung als querschnittstarker Schraubanschluss 11 zum Anschluss eines hier nicht dargestellten Stromzuleitungskabels angeordnet. Die Verbindung zwischen dem Stromanschluss 10 und einer Kabelverbindung 12 wird mittels des Einrückrelais 8 (geschaltet) hergestellt. Die Kabelverbindung 12 endet außerhalb des Gehäuses 2 und ist dort mit einer Anschlusseinrichtung 13 elektrisch leitend verbunden, wobei die Anschlusseinrichtung 13 ihrerseits in einem elektrisch gegenüber dem Gehäuse 2 isolierenden Isolierteil 14 eingebettet ist und der Stromdurchführung in das Innere des Gehäuses 2 zu dem Rotor 4 und den Statorwicklungen 5 dient. Die Anschlusseinrichtung 13 durchdringt demzufolge eine Gehäusewandung 15 des Gehäuses 2 mit dem Isolierteil 14, wobei das Isolierteil 14 von der Anschlusseinrichtung 13 selbst durchdrungen ist. Das Isolierteil 14 verhindert einen unerwünschten elektrischen Kontakt der Anschlusseinrichtung 13 mit der Gehäusewandung 15 oder anderen metallischen Teilen des Gehäuses 2 beziehungsweise 2'.

Figur 2 zeigt abschnittsweise das Isolierteil 14, das in die Gehäusewandung 15 des Starters 1 eingebracht ist und diese durchdringt. Das Isolierteil 14 umgreift die Anschlusseinrichtung 13, die im Inneren des Gehäuses 2 einer zumindest bereichsweise umlaufenden Stromschiene 16 angeschlossen ist, die über Anschlussschienen 17 oder Anschlussdrähte den elektrischen Anschluss von hier nicht dargestellten Statorwicklungen 5 (vergleiche Figur 1) und Wicklungen des hier nicht dargestellten Rotors 4 (vergleiche Figur 1) bewirkt. Die Stromschiene 16 ist hierbei in einer im Gehäuse 2 befindlichen Fortsetzung des Isolierteils 14 zumindest abschnittsweise eingebettet. Das Isolierteil 14 selbst wird von der Anschlusseinrichtung 13 durchdrungen, die in einem Zuleitungsbereich 18 mit der Kabelverbindung 12 elektrisch leitend verbunden ist. Die Anschlusseinrichtung ist hierbei als Leiterblech 19 ausgebildet, das im Wesentlichen längserstreckt und flächig das Isolierteil 14 ins Innere des Gehäuses 2 durchdringt. Die Durchdringung erfolgt in einem Haltebereich 20, in dem die Anschlusseinrichtung 13 vollständig oder nahezu vollständig von dem Isolierteil 14 umfangen wird, also in direktem, zum Halten geeigneten

Berührkontakt zum Isolierteil 14 steht. Zwischen dem Haltebereich 20 und der Stromschiene 16 ist ein Schmelzbereich 21 ausgebildet, der gegenüber dem Haltebereich 20 und dem Zuleitungsbereich 18 eine erhebliche Querschnittsreduzierung aufweist, was durch eine Flächenreduzierung des Leiterblechs 19, beispielsweise durch Stanzen, leicht zu bewirken ist. Der Schmelzbereich 21 ist direkt mit der Stromschiene 16 elektrisch leitend verbunden. Im Bereich des Schmelzbereichs 21 weist das Isolierteil 14, um den Schmelzbereich 21 herum, Ausnehmungen 22 auf, die einen direkten Kontakt des Schmelzbereichs 21 mit dem Isolierteil 14 verhindern und überdies den Luftzutritt gestatten. Der Schmelzbereich 21 besitzt eine Sicherungsfunktion, dergestalt, dass er bei Auftreten eines unerwünscht hohen Stromflusses, beispielsweise im Überlastfalle (beispielsweise bei Blockieren des Rotors 4 im Betrieb) durch seine Querschnittsreduzierung gegenüber dem Zuleitungsbereich 18 und dem Haltebereich 20 eine so starke Erwärmung erfährt, dass er bei Fortdauern des hohen Stromflusses im Bereich der Ausnehmungen 22 definiert durchschmilzt und so den Stromfluss unterbricht, damit eine Beschädigung des Starters 1 und/oder eines nicht dargestellten Kraftfahrzeuges oder von Einrichtungen desselben vermieden wird. Da bei fortdauernd oder insbesondere intervallisch hohem Stromfluss, ohne dass es zu einem Schmelzen des Schmelzbereichs 21 (in Ausübung der Sicherungsfunktion) käme, auch eine starke Erwärmung des Haltebereichs 20 auftreten kann, kommt es in sehr ungünstigen Fällen zu einem Anschmelzen des Isolierteils 14 im Bereich des Haltebereichs 20, mit der Folge, dass sich die Lage der Anschlusseinrichtung relativ zum Gehäuse 2 ändern kann, bedingt durch Kraftbeaufschlagung, wie sie beispielsweise und in ungünstigen Fällen über die Kabelverbindung 12 oder auch durch sehr starkes Rütteln im Betrieb des Kraftfahrzeugs erfolgen kann. Dies soll durch vorstehend beschriebene Ausführungsform vermieden werden.

Figur 3 zeigt die Anschlusseinrichtung 13, die im Haltebereich 20 mit einer Umhüllung 23 umgeben ist. Die Umhüllung 23 ist aus Keramik 24 oder aus einem anderen geeigneten, bevorzugt elektrisch und thermisch isolierenden Material gefertigt. Durch die Umhüllung 23 wird verhindert, dass sich eine im Haltebereich 20 aus dem Schmelzbereich 21 der Anschlusseinrichtung 13 übertretende, starke Erwärmung auf das hier nicht dargestellte Isolierteil 14 (vergleiche Figur 2) überträgt und zu dessen unerwünschtem Anschmelzen führt. Selbst in solchen sehr seltenen Fällen, in denen gleichwohl ein Anschmelzen des Isolierteils 14 vorkommt, weil der Starter 1 außerhalb seiner Bestimmung und Spezifikation betrieben wird, wird durch die elektrisch isolierende Ausführung der Umhüllung 23 ein Kontakt des Haltebereich 20 mit metallischen Teilen des hier nicht dargestellten Gehäuses 2 (vergleiche Figur 1 und Figur 2) vermieden. Unerwünschte Kurzschlüsse zwischen der Anschlusseinrichtung 13 und dem Gehäuse 2 des Starters 1 können auf diese Weise nicht erfolgen. Auf diese Weise lässt sich der Starter 1 besonders betriebssicher selbst für solche Fälle herstellen, in denen er weit außerhalb seiner Spezifikation betrieben wird.

Besonders bevorzugt ist die Umhüllung 23 in ihrem Umhüllungsdurchtritt 25, durch den die Anschlusseinrichtung 13 hindurchtritt und damit in die Umhüllung 23 eingebracht ist, der Anschlusseinrichtung 13 formangepasst, nämlich in einer solchen Art und Weise, das eine Außenkontur 26 der Anschlusseinrichtung 13 in der Ausgestaltung des Umhüllungsdurchtritts 25 berücksichtigt wird. Auf diese Weise wird verhindert, dass sich die Anschlusseinrichtung 13 innerhalb der Umhüllung 23 lockert oder sich löst. Bevorzugt wird die Umhüllung 23 auf die Anschlusseinrichtung 13 in einer form- und kraftschlüssigen Art und Weise aufgebracht, beispielsweise gesintert. Hierdurch lässt sich eine besonders hohe Betriebssicherheit auch in sehr ungünstigen Betriebszuständen erreichen.

## Patentansprüche

1. Starter (1) für eine Brennkraftmaschine, mit einer elektrischen Anschlusseinrichtung (13), die ein Leiterblech (19) ist, das zumindest einen Zuleitungsbereich (18), einen Haltebereich (20) und einen Schmelzbereich (21) aufweist, wobei der Haltebereich (20) zumindest teilweise durch ein Isolierteil (14) des Starters (1) gehalten ist, wobei der Haltebereich (20) zumindest bereichsweise mit einer thermisch stabilen Umhüllung (23) aus elektrisch isolierendem Material formschlüssig ummantelt und die Umhüllung (23) zumindest teilweise in dem Isolierteil (14) eingebettet ist.

2. Starter nach Anspruch 1, **dadurch gekennzeichnet, dass** das Isolierteil (14) ein Kunststoffteil ist.

3. Starter nach einem der vorhergehenden Ansprüche, **dadurch gekennzeichnet, dass** das Isolierteil (14) ein Polyamidteil ist.

4. Starter nach einem der vorhergehenden Ansprüche, **dadurch gekennzeichnet, dass** die Umhüllung (23) aus Kunststoff, insbesondere Hartplastik, aus Keramik (24), aus Glas und/oder aus einem Gummi ist.

5. Starter nach einem der vorhergehenden Ansprüche, **dadurch gekennzeichnet, dass** die Umhüllung (23) auf den Haltebereich (20) aufgeschmolzen ist.

6. Starter nach einem der vorhergehenden Ansprüche, **dadurch gekennzeichnet, dass** die elektrische Anschlusseinrichtung (13) von einem Einrückrelais (8) des Starters (1) kommend zu einem Kommutator des Starters (1) führt.

## Claims

1. Starter (1) for an internal combustion engine, having an electrical connection device (13) which is a conductor plate (19) which has at least a supply line region (18), a holding region (20) and a melting region (21), wherein the holding region (20) is at least partially held by an insulation part (14) of the starter (1), wherein the holding region (20) is at least regionally encased in positively locking fashion by a thermally stable encapsulation (23) composed of electrically insulating material, and the encapsulation (23) is at least partially embedded in the insulation part (14).

2. Starter according to Claim 1, **characterized in that** the insulation part (14) is a plastics part.

3. Starter according to one of the preceding claims, **characterized in that** the insulation part (14) is a polyamide part.

4. Starter according to one of the preceding claims, **characterized in that** the encapsulation (23) is composed of plastic, in particular hard plastic, of ceramic (24), of glass and/or of a rubber.

5. Starter according to one of the preceding claims, **characterized in that** the encapsulation (23) is melted onto the holding region (20).

6. Starter according to one of the preceding claims, **characterized in that** the electrical connection device (13) leads from an engagement relay (8) of the starter (1) to a commutator of the starter (1).

## Revendications

1. Démarreur (1) pour un moteur à combustion interne, comprenant un dispositif de raccordement électrique (13) qui est une tôle conductrice (19) qui présente au moins une région de conduite d'amenée (18), une région de retenue (20) et une région de fusion (21), la région de retenue (20) étant retenue au moins en partie par une partie isolante (14) du démarreur (1), la région de retenue (20) étant au moins en partie enveloppée par engagement par correspondance de formes par une enveloppe thermiquement stable (23) en matériau électriquement isolant et l'enveloppe (23) étant au moins en partie noyée dans la partie isolante (14).

2. Démarreur selon la revendication 1, **caractérisé en ce que** la partie isolante (14) est une partie en plastique.

3. Démarreur selon l'une quelconque des revendications précédentes, **caractérisé en ce que** la partie isolante (14) est une partie en polyamide.

4. Démarreur selon l'une quelconque des revendications précédentes, **caractérisé en ce que** l'enveloppe (23) est en plastique, en particulier en plastique dur, en céramique (24), en verre et/ou en caoutchouc.

5. Démarreur selon l'une quelconque des revendications précédentes, **caractérisé en ce que** l'enveloppe (23) est fondue sur la région de retenue (20).

6. Démarreur selon l'une quelconque des revendications précédentes, **caractérisé en ce que** le dispositif de raccordement électrique (13) conduit depuis un relais d'embrayage (8) du démarreur (1) jusqu'à un commutateur du démarreur (1).
